# EUROPÄISCHE PATENTSCHRIFT

(11) **EP 2 283 495 B1**
(45) Veröffentlichungstag und Bekanntmachung des Hinweises auf die Patenterteilung: **31.08.2011**
(21) Anmeldenummer: 09753759.1
(22) Anmeldetag: 24.04.2009
(51) Int. Cl.: H01F 7/126

(54) **MAGNETGRUPPE FÜR EIN MAGNETVENTIL**
MAGNET GROUP FOR A SOLENOID VALVE
GROUPE D'AIMANTS POUR UNE ÉLECTROVANNE

(30) Priorität: 26.05.2008 DE 102008001968
(43) Veröffentlichungstag der Anmeldung: 16.02.2011
(73) Patentinhaber: Robert Bosch GmbH, 70442 Stuttgart (DE)
(72) Erfinder: HOWEY, Friedrich, 71254 Ditzingen (DE); BORMANN, Axel, 96049 Bamberg (DE); KLAUK, Dietrich, 70469 Stuttgart (DE); BUTSCHER, Christoph, 71229 Leonberg (DE)
(86) Internationale Anmeldenummer: PCT/EP2009/054985
(87) Internationale Veröffentlichungsnummer: WO 2009/144104

(56) Entgegenhaltungen:
- EP-A- 0 717 219
- EP-A- 1 508 732
- EP-A- 1 612 400
- EP-A- 1 962 299
- DE-A1- 4 023 826
- DE-A1- 4 228 045
- DE-A1- 19 712 591
- DE-A1-102004 027 700
- DE-A1-102005 011 629
- DE-U1-202005 005 908

## Beschreibung

### Stand der Technik

Die Erfindung betrifft eine Magnetgruppe für ein Magnetventil, insbesondere für einen Magnetaktor eines Brennstoffeinspritzventils. Speziell betrifft die Erfindung das Gebiet der Injektoren für Brennstoffeinspritzanlagen von luftverdichtenden, selbstzündenden Brennkraftmaschinen.

Aus der EP 1 612 400 A1 ist ein Brennstoffeinspritzventil für eine Brennkraftmaschine bekannt. Das bekannte Brennstoffeinspritzventil weist einen Magnetaktor auf, der einen Brennstofffluss über eine Ablaufdrossel steuert.

Dadurch kann indirekt eine Betätigung des

Brennstoffeinspritzventils zum Abspritzen von Brennstoff erfolgen. Die Magnetgruppe des Magnetaktors ist in miteinander verschraubten Gehäuseteilen angeordnet. Dabei ist ein Kunststoffmaterial vorgesehen, das wesentliche Elemente der Magnetgruppe einschließt. Durch das Kunststoffmaterial ist eine elektrische Isolierung gegenüber dem metallischen Gehäuse des Brennstoffeinspritzventils gewährleistet. Ferner sind Dichtringe an verschiedenen Stellen des

Kunststoffmaterials angeordnet.

Das aus der EP 1 612 400 A1 bekannte Brennstoffeinspritzventil hat den Nachteil, dass die Herstellung relativ aufwändig ist. Außerdem besteht der Nachteil, dass die Ausgestaltung einer Anschlussstelle für den Brennstoffrücklauf aufwändig ist und eine Anpassung an unterschiedliche Anwendungsfälle nicht oder nur mit hohem Aufwand möglich ist.

### Offenbarung der Erfindung

Die erfindungsgemäße Magnetgruppe mit den Merkmalen des Anspruchs 1 und das erfindungsgemäße Brennstoffeinspritzventil mit den Merkmalen des Anspruchs 16 haben den Vorteil, dass die Herstellung vereinfacht ist und insbesondere eine relativ einfache Anpassung an verschiedene Anwendungsfälle möglich ist. Speziell kann eine Anpassung der Schnittstelle für einen Brennstoffrücklauf relativ einfach erfolgen.

Durch die in den Unteransprüchen aufgeführten Maßnahmen sind vorteilhafte Weiterbildungen der im Anspruch 1 angegebenen Magnetgruppe und des im Anspruch 16 angegebenen Brennstoffeinspritzventils möglich.

In vorteilhafter Weise ist der Deckel mit dem Gehäuseteil durch eine Schweißverbindung verbunden. Hierbei kommt vorzugsweise ein Laserschweißverfahren zum Einsatz. Dabei ist es ferner vorteilhaft, dass die Schweißverbindung eine dichtgeschweißte Verbindung zwischen dem Deckel und dem Gehäuseteil bildet. Dadurch kann die Schweißnaht hinsichtlich der Betriebskräfte dauerhaltbar und dicht nach außen ausgelegt werden. Die Schweißnaht kann entweder radial oder axial angebracht werden.

Erfindingsgemäß ist zwischen der zweiten Seite der Spule und einer Innenseite des Deckels ein vorgespanntes Federelement angeordnet, das die Spule mit der Vorspannung
beaufschlagt, wobei die Spule an ihrer ersten Seite an einem Absatz des Gehäuseteils abgestützt ist. Dadurch wird die Spule in dem Gehäuseteil gehalten. Hierbei ist es ferner von Vorteil, dass sich ein mit dem Anker verbundener Ankerbolzen zumindest abschnittsweise durch eine mittige Öffnung der Spule erstreckt und dass an dem Federelement ein Anschlag für den Ankerbolzen vorgesehen ist, der eine Bewegung des Ankerbolzens, bei der sich der Anker zu der ersten Seite der Spule bewegt, begrenzt. Hierdurch werden größere Freiheiten bei der Ausgestaltung des Deckels ermöglicht. Insbesondere kann auch ein Verschmelzen eines Stutzens mit dem Deckel erfolgen.

Hierbei ist es ferner von Vorteil, dass das Federelement einen
mittigen Bauch aufweist, der der mittigen Öffnung der Spule zugewandt ist und dass der Bauch des Federelements den Anschlag für den Ankerbolzen bildet. Dies ermöglicht eine einfache Einstellung des Ausmaßes der Begrenzung der Bewegung des Ankerbolzens. Außerdem kann eine Rücklaufbohrung durch den Deckel zum Ermöglichen eines Rücklaufes von Brennstoff oder dergleichen axial ausgeführt sein, ohne dass der Rückfluss durch den Ankerbolzen oder das Federelement beeinträchtigt wird.

Vorteilhaft ist es auch, dass sich ein mit dem Anker verbundener Ankerbolzen durch eine mittige Öffnung der Spule erstreckt und dass eine der zweiten Seite der Spule zugewandte Innenseite des Deckels eine Bewegung des Ankerbolzens, bei der sich der Anker zu der ersten Seite der Spule bewegt, begrenzt. In diesem Fall ist ein Anschlag für den Ankerbolzen durch die Innenseite des Deckels gegeben. Speziell wird eine exakte Vorgabe der Begrenzung der Bewegung des Ankerbolzens und somit des Ankers durch die Montage des Deckels in dem Gehäuseteil ermöglicht.

In vorteilhafter Weise ist dabei das Federelement als tellerförmiges Federelement ausgestaltet, wobei das tellerförmige Federelement eine mittige Aussparung aufweist, durch die der Ankerbolzen hindurch geführt werden kann. Dadurch ist eine einfache Ausgestaltung des Federelements möglich, das die Spule mit der Vorspannung beaufschlagt.

Vorteilhaft ist es, dass der Deckel zumindest eine Bohrung aufweist, durch die ein elektrisches Kontaktelement zu der Spule geführt ist, und dass die Bohrung mittels eines in der Bohrung angeordneten Dichtrings abgedichtet ist. Dabei kann in der Bohrung außerdem ein Stützring vorgesehen sein, der in vorteilhafter Weise an einer Innenseite des Deckels ausgerichtet angeordnet ist, um beispielsweise eine Abstützung des Federelements im Bereich der Bohrung zu ermöglichen und einen gewissen Schutz des Dichtrings zu gewährleisten.

In vorteilhafter Weise ist ein an einer Außenseite des Deckels angeordneter Stutzen vorgesehen, wobei der Deckel eine Rücklaufbohrung aufweist, die einen durch den Deckel verschlossenen Innenraum des Gehäuseteils, in dem die Spule angeordnet ist, mit einem Rücklaufkanal des Stutzens verbindet, um einen Abfluss von Brennstoff aus dem Innenraum des Gehäuseteils zu einem Tank oder dergleichen zu ermöglichen. Dabei ist es ferner vorteilhaft, dass die Rücklaufbohrung des Deckels eine Ansenkung aufweist, an der die Rücklaufbohrung in den Innenraum des Gehäuseteils mündet. Durch die Ansenkung wird ein zuverlässiger Rücklauf des Brennstoff über die Rücklaufbohrung ermöglicht und eine einfache Fertigung des Deckels erleichtert.

In vorteilhafter Weise ist der Stutzen durch eine Schweißverbindung mit dem Deckel verbunden. Hierbei ist die Schweißnaht vorzugsweise hinsichtlich der Betriebskräfte dauerhaltbar und dicht nach außen ausgelegt, wobei diese vorzugsweise durch ein Laserschweißverfahren ausgestaltet ist.

Alternativ ist es auch möglich, dass der Stutzen einstückig mit dem Deckel ausgebildet ist.

In vorteilhafter Weise ist an dem Stutzen zumindest eine außenliegende Ringnut vorgesehen. Die Ringnut unterbindet in Kombination mit einer Umspritzung das Vordringen von Wasser, Feuchtigkeit oder dergleichen zu der Schweißnaht. Speziell kann die Ringnut sozusagen als Wasserstopper-Nut ausgestaltet sein. Dadurch können eine oder mehrere Schweißnähte, insbesondere die Schweißnaht, die den Stutzen mit dem Deckel verbindet, vor Korrosion geschützt werden.

In vorteilhafter Weise ist der Deckel scheibenförmig ausgestaltet. Dies erleichtert eine präzise Montage an dem Gehäuseteil. Ferner wird eine definierte Anlage eines Federelements an der Innenseite des Deckels ermöglicht. Außerdem kann die Herstellung der Magnetgruppe kostengünstig erfolgen, wobei eine Anpassung an verschiedene Anforderungen möglich ist. Beispielsweise kann der Stutzen weitgehend beliebig an unterschiedliche Schnittstellen zum Anschließen einer Rücklaufleitung zu einem Tank angepasst werden. Hierbei ist keine oder zumindest in Bezug auf das Gehäuseteil keine Anpassung erforderlich, so dass die Magnetgruppe weitgehend unverändert, insbesondere hinsichtlich ihrer Einbauteile wie Anker und Spule, unverändert ist.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 ein Brennstoffeinspritzventil mit einer Magnetgruppe in einer auszugsweisen, schematischen Schnittdarstellung entsprechend einem ersten Ausführungsbeispiel der Erfindung;
Fig. 2 die in Fig. 1 gezeigte Magnetgruppe in einer Schnittdarstellung entlang der mit II bezeichneten Schnittlinie entsprechend einem zweiten Ausführungsbeispiel der Erfindung;
Fig. 3 die in Fig. 2 gezeigte Magnetgruppe entsprechend einem dritten Ausführungsbeispiel der Erfindung;
Fig. 4 den in Fig. 1 gezeigten Deckel mit einem Federelement einer Magnetgruppe entsprechend einem vierten Ausführungsbeispiel der Erfindung und
Fig. 5 den in Fig. 3 mit V bezeichneten Ausschnitt einer Magnetgruppe entsprechend einem fünften Ausführungsbeispiel der Erfindung.

### Ausführungsformen der Erfindung

Fig. 1 zeigt ein Brennstoffeinspritzventil 1 mit einer Magnetgruppe (Magnetbaugruppe) 2 in einer auszugsweisen, schematischen Schnittdarstellung entsprechend einem ersten Ausführungsbeispiel der Erfindung. Das Brennstoffeinspritzventil 1 kann insbesondere als Injektor für Brennstoffeinspritzanlagen von luftverdichtenden, selbstzündenden Brennkraftmaschinen dienen. Ein bevorzugter Einsatz des Brennstoffeinspritzventils 1 besteht für eine Brennstoffeinspritzanlage mit einem Common-Rail, das Dieselbrennstoff unter hohem Druck zu mehreren Brennstoffeinspritzventilen 1 führt. Die erfindungsgemäße Magnetgruppe 2 eignet sich besonders für solch ein Brennstoffeinspritzventil 1. Dabei kann die Magnetgruppe 2 als Teil eines Magnetventils 3 dienen, das als Magnetaktor des Brennstoffeinspritzventils 1 zur Betätigung des Brennstoffeinspritzventils 1 dient. Das erfindungsgemäße Brennstoffeinspritzventil 1 und die erfindungsgemäße Magnetgruppe 2 eignen sich jedoch auch für andere Anwendungsfälle.

Das Brennstoffeinspritzventil 1 weist einen Düsenkörper 4 auf, in dem eine Düsennadel 5 angeordnet ist. Dabei wirkt auf die Düsennadel 5 der Druck eines Brennstoffs in einem Steuerraum 6. Ferner wirkt auf die Düsennadel 5 der Druck eines Brennstoffs in einem Brennstoffraum 7. In den Brennstoffraum 7 wird über eine Hochdruckpumpe, insbesondere mittels eines Common-Rails, unter hohem Druck stehender Brennstoff über einen Brennstoffkanal 9 gefördert. Dabei zweigt von dem Brennstoffkanal 9 eine Zulaufdrossel 10, die in den Steuerraum 6 mündet, ab. Ferner ist eine Ablaufdrossel 11 für den Steuerraum 6 vorgesehen, wobei ein Brennstofffluss durch die Ablaufdrossel 11 aus dem Steuerraum 6 über das Magnetventil 3 steuerbar ist. Das Magnetventil 3 ist dabei als Kegelventil ausgestaltet. Bei einer Betätigung des Magnetventils 3 wird ein Steuersitz 12 zum Öffnen der Ablaufdrossel 11 freigegeben, so dass der Druck im Steuerraum 6 abfällt. Dadurch kommt es zu einer hydraulischen Öffnungskraft auf die Düsennadel 5. Somit hebt sich die Düsennadel 5 von einer Ventilsitzfläche 13 ab, so dass der zwischen der Düsennadel 5 und der Ventilsitzfläche 13 gebildete Dichtsitz geöffnet wird und Brennstoff aus dem Brennstoffraum 7 über den geöffneten Dichtsitz durch eine Düsenöffnung 14 abgespritzt wird.

Die Magnetgruppe 2 weist ein Gehäuseteil 20 auf. In das Gehäuseteil 20 ist ein Deckel 21 eingesetzt. Der Deckel 21 ist mit dem Gehäuseteil 20 durch eine umlaufende Schweißnaht verbunden. Die Schweißnaht 22 ist dabei als axiale Schweißnaht 22 ausgestaltet. Durch die Schweißnaht 22 ist ein Innenraum 23 des Gehäuseteils 20 abgedichtet. Ferner weist die Magnetgruppe 2 einen Stutzen 24 auf. Der Stutzen 24 ist in diesem Ausführungsbeispiel einstückig mit dem Deckel 21 ausgestaltet. Der Stutzen 24 weist einen Rücklaufkanal 25 auf. Der Innenraum 23 ist über in dem Deckel 21 ausgestaltete Rücklaufbohrungen 26, 27 mit dem Rücklaufkanal 25 des Stutzens 24 verbunden. Dadurch kann Brennstoff aus dem Innenraum 23 über den Rücklaufkanal 25 des Stutzens 24 zu einem Tank oder dergleichen zurückgeführt werden.

Zum Anschließen einer Rücklaufleitung an den Stutzen 24 ist eine Schnittstelle 28 an dem Stutzen 24 ausgebildet. In Bezug auf den jeweiligen Anwendungsfall kann die Schnittstelle 28 relativ einfach angepasst werden, ohne dass andere Komponenten der Magnetgruppe 2 geändert werden müssen.

In dem Innenraum 23 des Gehäuseteils 20 ist eine Spule 30 angeordnet, die in das Gehäuseteil 20 eingesetzt ist und sich im montierten Zustand an seiner ersten Seite 31 an einem Absatz 32 des Gehäuseteils 20 abstützt. Bei der Montage wird die Spule 30 dabei durch eine Öffnung in das Gehäuseteil 20 eingefügt, die dann von dem Deckel 21 verschlossen wird.

Die Magnetgruppe 2 weist ein tellerförmiges Federelement 33 auf, das in dem Innenraum 23 des Gehäuseteils 20 angeordnet ist. Dabei stützt sich das Federelement 33 einerseits an einer zweiten Seite 34 der Spule 30 und andererseits an einer Innenseite 35 des Deckels 21 ab. In diesem Ausführungsbeispiel stützt sich das Federelement 33 im Bereich der Mitte des Deckels 21 zwischen den Rücklaufbohrungen 26, 27 an der Innenseite 35 des Deckels 21 ab. Dadurch ist ein Brennstofffluss über die Rücklaufbohrungen 26, 27 gewährleistet.

Das Federelement 33 ist vorgespannt montiert, wobei die Vorspannung beim Einfügen des Deckels 21 in das Gehäuseteil 20 erfolgt. Das Federelement 33 beaufschlagt die Spule 30 mit der Vorspannung, so dass die Spule 30 in dem Gehäuseteil 20 positioniert ist.

Die Magnetgruppe 2 weist außerdem einen Anker 36 auf, der mit der Spule 30 zusammen wirkt. Ferner ist ein Ankerbolzen 37 vorgesehen, der mit dem Anker 36 verbunden ist. Der Ankerbolzen 37 erstreckt sich durch die Spule 30. Ferner weist das Federelement 33 eine mittige Aussparung 38 auf. In der mittigen Aussparung 38 ist eine Hülse 39 angeordnet. Ferner ist der Ankerbolzen 37 in der Hülse 39 geführt. Der Ankerbolzen 37 kann sich bei der Betätigung des Magnetventils 3, das heißt bei einer Bestromung der Spule 30 durch die Aussparung 38 des Federelementes 3 bis zu der Innenseite 35 bewegen, wobei bei dieser Bewegung der Anker 36 zu der Spule 30 hin bewegt wird. Die Bewegung des Ankerbolzens 37 und somit auch des Ankers 36 ist durch ein Anschlagen des Ankerbolzens 37 an der Innenseite 35 begrenzt. Ferner ist eine Feder 40 vorgesehen, die sich einerseits an dem Anker 36 abstützt und andererseits die Hülse 39 gegen die Innenseite 35 des Deckels 21 beaufschlagt.

Die Spule 30 weist eine Vergussmasse auf, die die elektrischen Komponenten der Spule 30 gegenüber dem in dem Innenraum 23 des Gehäuseteils 20 vorgesehenen Brennstoff oder andere Flüssigkeiten schützt.

Außerdem ist in der Fig. 1 eine elektrische Kontaktierung 41 mit einer elektrischen Leitung 42 dargestellt, die eine Bestromung der Spule 30 zur Betätigung des Magnetventils 3 ermöglichen, wie es auch anhand der Fig. 2 in weiterem Detail beschrieben ist.

Das Gehäuseteil 20 ist an der der ersten Seite 31 der Spule 30 abgewandten zweiten Seite 34 der Spule 30 mit dem Deckel 21 verschlossen, wobei eine stoffschlüssige Verbindung zwischen dem Deckel 21 und dem Gehäuseteil 20 durch die Schweißnaht 22 ausgebildet ist. Dies ermöglicht eine einfache Montage der Spule 30 durch Einsetzen in das Gehäuseteil 20. Außerdem weist das Gehäuseteil 20 eine Stufe 43 auf, die eine exakte Positionierung des Deckels 21 beim Einsetzen in das Gehäuseteil 20 ermöglicht. Dadurch ist die Innenseite 35 des Deckels 21 in einem definierten Abstand zu der ersten Seite 31 der Spule 30 angeordnet. Ferner ist in Bezug auf den Steuersitz 12 eine definierte Begrenzung der Bewegung des Ankers 36 mit dem Ankerbolzen 37 durch die Innenseite 35 des Deckels 21 gewährleistet.

Fig. 2 zeigt die in Fig. 1 dargestellte Magnetgruppe 2 des in Fig. 1 gezeigten Brennstoffeinspritzventils 1 entlang der mit II bezeichneten Schnittlinie in einer auszugsweisen Darstellung entsprechend einem zweiten Ausführungsbeispiel der Erfindung. In diesem Ausführungsbeispiel ist der Deckel 21 mit dem Gehäuseteil 20 durch eine radiale Schweißnaht 22 verbunden. Ferner ist der Stutzen 24 in Bezug auf den Deckel 21 als eigenes Teil ausgestaltet. Dabei ist der Stutzen 24 mittels einer radialen Schweißnaht 22' mit dem Deckel 21 verbunden. Die Schweißnaht 22' ist entsprechend der Schweißnaht 22 ausgebildet. Der Stutzen 24 ist an einer Außenseite 44 des Deckels 21 angeordnet und an der Außenseite 44 des Deckels 21 durch Schweißen mit dem Deckel 21 stoffschlüssig verbunden. Zur Vereinfachung der Darstellung ist dabei der mit dem Ankerbolzen 37 verbundene Anker 36 ebenso wie die Feder 40 und die Hülse 39 nicht dargestellt. Die Spule 30 weist eine mittige Öffnung 45 auf, durch die sich der Ankerbolzen 37 erstreckt.

In dem Deckel 21 sind Bohrungen 46, 47 vorgesehen, durch die sich elektrische Kontaktelemente 48, 49 erstrecken. Die elektrischen Kontaktelemente 48, 49 sind dabei mit jeweils einem Ende einer Wicklung der Spule 30 verbunden, wodurch außerhalb des Gehäuseteils 20 Kontaktstellen zur Kontaktierung der Spule 30 mittels der elektrischen Leitung 42 und der elektrischen Kontaktierung 41 gebildet sind. In den Bohrungen 46, 47 sind Dichtringe 50, 51 angeordnet, um den Innenraum 23 gegenüber der Umgebung abzudichten. Ferner sind in den Bohrungen 46, 47 Stützringe 52, 53 vorgesehen, die an der Innenseite 35 des Deckels 21 ausgerichtet sind. Dadurch ist ein Schutz der Dichtringe 50, 51 gewährleistet. Ferner kann bei einem alternativ zu dem Federelement 33 ausgestalteten Federelement eine Anlage im Bereich der Bohrungen 46, 47 verbessert werden, so dass insbesondere ein Verkippen des Federelements 33 verhindert ist. Dies ist insbesondere bei einer Abstützung des Ankerbolzens 37 an dem Federelement 33 von Vorteil. Ein solcher Fall ist beispielsweise anhand der Fig. 5 beschrieben.

Außerdem ist in der Fig. 2 eine mögliche Verbindung eines Ventilgehäuseteils 54 des Brennstoffeinspritzventils 1 mit der Magnetgruppe 2 veranschaulicht.

Fig. 3 zeigt die in Fig. 2 dargestellte Magnetgruppe 2 eines Magnetventils 3 für ein Brennstoffeinspritzventil 1 entsprechend einem dritten Ausführungsbeispiel der Erfindung. In diesem Ausführungsbeispiel ist eine elektrische Kontaktierung 41 dargestellt, die zum Kontaktieren des elektrischen Kontaktelements 49 dient. Ferner ist eine elektrische Kontaktierung 41' vorgesehen, die zum Kontaktieren des elektrischen Kontaktelements 48 dient. Dadurch kann die Leitung 42 mit den elektrischen Kontaktelementen 48, 49 verbunden werden.

In diesem Ausführungsbeispiel ist das Federelement 33 im mittleren Bereich geschlossen ausgestaltet. Dadurch stützt sich die Hülse 39 direkt an dem Federelement 33 ab. Ferner bildet der mittlere Bereich des Federelements 33 einen Anschlag zur Begrenzung der Bewegung des Ankerbolzens 37. Somit übernimmt das Federelement 33 zum einen die Funktion, eine Vorspannung zur Positionierung auf die Spule 30 auszuüben. Zum anderen übernimmt das Federelement 33 die Funktion, die Bewegung des Ankerbolzens 37 und somit auch die Bewegung des Ankers 36 zu begrenzen.

Fig. 4 zeigt den in Fig. 3 dargestellten Deckel 21 mit einem Federelement 33 einer Magnetgruppe 2 für ein Magnetventil 3 eines Brennstoffeinspritzventils 1 in einer Schnittdarstellung entsprechend einem vierten Ausführungsbeispiel der Erfindung. In diesem Ausführungsbeispiel ist das Federelement 33 als tellerförmiges Federelement 33 ausgestaltet. Ferner weist das Federelement 33 eine Aussparung 38 auf. Dadurch kann sich der Ankerbolzen 37 (Fig. 1) an der Innenseite 35 des Deckels 21 abstützen. Ferner ist das Federelement 33 durch die tellerförmige Ausgestaltung bis auf einen Abstützbereich etwas beabstandet zu der Innenseite 35 des Deckels 21, so dass die schräg durch den Deckel 21 verlaufende Rücklaufbohrung 26 eine Verbindung des Innenraums 23 mit dem Rücklaufkanal 25 des Stutzens 24 (Fig. 1) ermöglicht. Der Stutzen 24 kann dabei entsprechend dem in Fig. 2 dargestellten zweiten Ausführungsbeispiel mit dem Deckel 21 verschweißt sein.

Die Rücklaufbohrung 26 weist im Bereich der Innenseite 35 des Deckels 21 eine Ansenkung 60 auf, an der die Rücklaufbohrung 26 in den Innenraum 23 des Gehäuseteils 20 (Fig. 1) mündet. Dadurch kann der Brennstoffablauf in den Rücklaufkanal 25 des Stutzens 24 gegebenenfalls verbessert werden. Ferner kann ein gegebenenfalls erforderlicher Entgratprozess für die Rücklaufbohrung 26 im Bereich der Innenseite 35 des Deckels 21 entfallen, da die Ansenkung 60 ein planes Anliegen des Federelements 33 an der Innenseite 35 ermöglicht. Insbesondere erfolgt durch die Ansenkung 60 die Entfernung von Bohrungsgraten, an denen sich das Federelement 33 gegebenenfalls aufstellen kann. Außerdem kann ein gegebenenfalls relativ nah im Bereich der Mitte der Innenseite 35 verbleibender Bohrungsgrat ansonsten gegebenenfalls den Anschlag für den Ankerbolzen 37 beeinträchtigen. In diesem Fall ermöglicht die Ansenkung 60 eine optimale Auflagefläche für den Ankerbolzen 37. Dadurch wird eine Verschleiß verursachende Schiefstellung des Ankerbolzens 37 verhindert, wodurch mögliche Querkräfte auf das Magnetventil 3 vermieden sind und somit eine zuverlässige Funktion des Brennstoffeinspritzventils 1 gewährleistet ist. Außerdem kann der Deckel 21 nach einem Härten doppelplan geschliffen werden, um die Anlage weiter zu verbessern.

In diesem Ausführungsbeispiel ist auch auf der dem Stutzen 24 zugewandten Seite des Deckels 21 eine Ansenkung 61 vorgesehen. Dadurch kann ein gegebenenfalls bei einem Anschweißen des Stutzens 24 an den Deckel 21 störender Grat verhindert werden.

Fig. 5 zeigt den in Fig. 3 mit V bezeichneten Ausschnitt einer Magnetgruppe 2 für ein Magnetventil 3 eines Brennstoffeinspritzventils 1 entsprechend einem fünften Ausführungsbeispiels der Erfindung. In diesem Ausführungsbeispiel weist das Federelement 33 einen mittigen Bauch 62 auf, der der mittigen Öffnung 45 der Spule 30 zugewandt ist. Dabei ist das Federelement 33 in der Mitte, das heißt an dem mittigen Bauch 62, geschlossen ausgestaltet. Der mittige Bauch 62 bildet dadurch einen Anschlag für den Ankerbolzen 37. An dem mittigen Bauch 62 des Federelements 33 stützt sich außerdem die Hülse 39 ab, die zur Führung des Ankerbolzens 37 dient. Ferner stützt sich die Feder 40 mittels der Hülse 39 an dem mittigen Bauch 62 des Federelements 33 ab.

Durch die anhand der beschriebenen Ausführungsbeispiele beschriebenen Ausgestaltungsmöglichkeiten ist eine Anpassung an verschiedene Anwendungsfälle möglich. Dabei erleichtert die 2-fach oder 3-fach geschweißte Magnetgruppe insbesondere die Anpassung einer Schnittstelle 28 an dem Stutzen 24 an einen gewünschten Anschluss. Ferner ist eine vorteilhafte Montage von dem stutzenseitigen Ende 24 her möglich. Ein Schutz der Schweißnähte 22, 22', insbesondere der Schweißnaht 22' zur Verbindung des Deckels 21 mit dem Stutzen 24, kann durch einfache konstruktive Maßnahmen erzielt werden. Beispielsweise kann eine umlaufende Nut 63 (Fig. 2) an dem Stutzen 24 vorgesehen sein, die mit einer Umspritzung zu einem Wasserstopp zusammenwirkt. Außerdem können die elektrischen Kontaktelemente 48, 49 für die Spule 30 durch die einfache Bohrungen in dem Deckel 21 nach außen geführt werden und mittels Dichtringen 50, 51 abgedichtet sein.

Außerdem kann die von dem Federelement 33 erzeugte Vorspannung, die auf die Spule 30 wirkt, bei der Montage kraftüberwacht eingestellt werden. Eine mechanische Überbeanspruchung des Magnetwerkstoffes, ein Durchbiegen der Polflächen oder ein Abheben der Spule 30 von dem Absatz 32 des Gehäuseteils 20 während des Betriebs infolge zu kleiner oder zu großer durch die Vorspannung gegebener Haltekräfte kann somit vermieden werden. Speziell kann auch eine weggesteuerte Vorspannkraft ausgeübt werden. In diesem Fall kann der Deckel 21 auf Anschlag mit dem Gehäuseteil 20 gefügt werden, was beispielsweise durch eine Stufe 43 an dem Gehäuseteil 20 oder einer entsprechenden Stufe 43' an dem Deckel 21 erzielt werden kann. Dies ermöglicht ein Fügen auf Festmaß. Die von dem Federelement 33 erzeugte Vorspannung ergibt sich dann aus dem Nennmaß sowie der Toleranzen der Einzelbauteile.

Zur Anpassung der Schnittstelle 28 an unterschiedliche Anforderungen ist es auch von Vorteil, dass der Stutzen 24 als Tiefziehteil hergestellt ist. Außerdem kann die Vorspannung von einem einzelnen Federelement 33 aufgebracht werden, so dass gegebenenfalls ein Federpaket aus einer Tellerfeder mit einer zugehörigen Scheibe eingespart werden kann.

Die Erfindung ist nicht auf die beschriebenen Ausführungsbeispiele beschränkt.

## Patentansprüche

1. Magnetgruppe (2) für ein Magnetventil (3), insbesondere für einen Magnetaktor eines Brennstoffeinspritzventils, mit einem Gehäuseteil (20), in das eine Spule (30) eingesetzt ist, einem Anker (36), der zumindest im Wesentlichen auf einer ersten Seite (31) der Spule (30) angeordnet ist, und einem Deckel (21), der das Gehäuseteil (20) an einer der ersten Seite (31) der Spule (30) abgewandten zweiten Seite (34) der Spule (30) verschließt, wobei der Deckel (21) stoffschlüssig mit dem Gehäuseteil (20) verbunden ist, **dadurch gekennzeichnet, dass** zwischen der zweiten Seite (34) der Spule (30) und einer Innenseite (35) des Deckels (21) ein vorgespanntes Federelement (33) angeordnet ist, das die Spule (30) mit einer Vorspannung beaufschlagt, wobei die Spule (30) an ihrer ersten Seite (31) an einem Absatz (32) des Gehäuseteils (20) abgestützt ist.

2. Magnetgruppe nach Anspruch 1, **dadurch gekennzeichnet, dass** der Deckel (21) mit dem Gehäuseteil (20) durch zumindest eine Schweißverbindung verbunden ist.

3. Magnetgruppe nach Anspruch 2, **dadurch gekennzeichnet, dass** die Schweißverbindung eine dichtgeschweißte Verbindung zwischen dem Deckel (21) und dem Gehäuseteil (20) bildet.

4. Magnetgruppe nach Anspruch 1, **dadurch gekennzeichnet, dass** sich ein mit dem Anker (36) verbundener Ankerbolzen (37) zumindest abschnittsweise durch eine mittige Öffnung (45) der Spule (30) erstreckt und dass an dem Federelement (33) ein Anschlag für den Ankerbolzen (37) vorgesehen ist, der eine Bewegung des Ankerbolzens (37), bei der sich der Anker (36) zu der ersten Seite (31) der Spule (30) bewegt, begrenzt.

5. Magnetgruppe nach Anspruch 4, **dadurch gekennzeichnet, dass** das Federelement (33) einen mittigen Bauch (62) aufweist, der der mittigen Öffnung (45) der Spule (30) zugewandt ist, und dass der mittige Bauch (62) des Federelements (33) den Anschlag für den Ankerbolzen (37) bildet.

6. Magnetgruppe nach Anspruch 3, **dadurch gekennzeichnet, dass** sich ein mit dem Anker (36) verbundener Ankerbolzen (37) durch eine mittige Öffnung (45) der Spule (30) erstreckt und dass eine der zweiten Seite (34) der Spule (30) zugewandte Innenseite (35) des Deckels (21) eine Bewegung des Ankerbolzens (37), bei der sich der Anker (36) zu der ersten Seite (31) der Spule (30) bewegt, begrenzt.

7. Magnetgruppe nach Anspruch 6, **dadurch gekennzeichnet, dass** das Federelement (33) als tellerförmiges Federelement (33) ausgestaltet ist und dass das tellerförmige Federelement (33) eine mittige Aussparung (38) aufweist.

8. Magnetgruppe nach einem der Ansprüche 1 bis 7, **dadurch gekennzeichnet, dass** der Deckel (21) zumindest eine Bohrung (46, 47) aufweist, durch die zumindest ein elektrisches Kontaktelement (48, 49) zu der Spule (30) geführt ist, und dass die Bohrung (46, 47) mittels eines in der Bohrung (46, 47) angeordneten Dichtrings (50, 51) abgedichtet ist.

9. Magnetgruppe nach Anspruch 8, **dadurch gekennzeichnet, dass** in der Bohrung (46, 47) ein Stützring (52, 53) vorgesehen ist, der an einer Innenseite (35) des Deckels (21) ausgerichtet angeordnet ist.

10. Magnetgruppe nach einem der Ansprüche 1 bis 9, **dadurch gekennzeichnet, dass** ein Stutzen (24) vorgesehen ist, der an einer Außenseite (44) des Deckels (21) angeordnet ist, und dass der Deckel (21) zumindest eine Rücklaufbohrung (26, 27) aufweist, die einen durch den Deckel (21) verschlossenen Innenraum (23) des Gehäuseteils (20), in dem die Spule (30) angeordnet ist, mit einem Rücklaufkanal (25) des Stutzens (24) verbindet.

11. Magnetgruppe nach Anspruch 10, **dadurch gekennzeichnet, dass** die Rücklaufbohrung (26, 27) des Deckels (21) eine Ansenkung (60) aufweist, an der die Rücklaufbohrung (26) in den Innenraum (23) des Gehäuseteils (20) mündet.

12. Magnetgruppe nach Anspruch 10 oder 11, **dadurch gekennzeichnet, dass** der Stutzen (24) durch zumindest eine Schweißverbindung (22') mit dem Deckel (21) verbunden ist.

13. Magnetgruppe nach Anspruch 10 oder 11, **dadurch gekennzeichnet, dass** der Stutzen (24) einstückig mit dem Deckel (21) ausgebildet ist.

14. Magnetgruppe nach einem der Ansprüche 10 bis 13, **dadurch gekennzeichnet, dass** der Stutzen (24) zumindest eine außenliegende Ringnut (63) aufweist.

15. Magnetgruppe nach Anspruch 14, **dadurch gekennzeichnet, dass** der Deckel (21) als scheibenförmiger Deckel (21) ausgestaltet ist.

16. Brennstoffeinspritzventil (1), insbesondere Injektor für Brennstoffeinspritzanlagen von luftverdichtenden, selbstzündenden Brennkraftmaschinen, mit einem Magnetaktor (3), der eine Magnetgruppe (2) nach einem der Ansprüche 1 bis 15 aufweist, und einer mittels des Magnetaktors (3) betätigbaren Düsennadel (5), die mit einer Ventilsitzfläche (13) zu einem Dichtsitz zusammen wirkt.

## Claims

1. Magnet assembly (2) for a solenoid valve (3), in particular for a magnetic actuator of a fuel injection valve, having a housing part (20) into which a coil (30) is inserted, an armature (36) which is arranged at least substantially on a first side (31) of the coil (30), and a cover (21) which closes the housing part (20) on a second side (34) of the coil (30), which second side being averted from the first side (31) of the coil (30), with the cover (21) being cohesively connected to the housing part (20), **characterized in that** a prestressed spring element (33) is arranged between the second side (34) of the coil (30) and an inner face (35) of the cover (21), the said spring element acting on the coil (30) with a prestress, with the coil (30) being supported, on its first side (31), on a step (32) of the housing part (20).

2. Magnet assembly according to Claim 1, **characterized in that** the cover (21) is connected to the housing part (20) by at least one weld connection.

3. Magnet assembly according to Claim 2, **characterized in that** the weld connection forms a tightly welded connection between the cover (21) and the housing part (20).

4. Magnet assembly according to Claim 1, **characterized in that** an armature bolt (37) which is connected to the armature (36) extends at least in sections through a central opening (45) in the coil (30), and **in that** a stop for the armature bolt (37) is provided on the spring element (33), the said stop limiting a movement of the armature bolt (37) when the armature (36) moves to the first side (31) of the coil (30).

5. Magnet assembly according to Claim 4, **characterized in that** the spring element (33) has a central convexity (62) which faces the central opening (45) in the coil (30), and **in that** the central convexity (62) of the spring element (33) forms the stop for the armature bolt (37).

6. Magnet assembly according to Claim 3, **characterized in that** an armature bolt (37) which is connected to the armature (36) extends through a central opening (45) in the coil (30), and **in that** an inner face (35) of the cover (21), which inner face faces the second side (34) of the coil (30), limits a movement of the armature bolt (37) when the armature (36) moves to the first side (31) of the coil (30).

7. Magnet assembly according to Claim 6, **characterized in that** the spring element (33) is designed as a plate-like spring element (33), and **in that** the plate-like spring element (33) has a central cutout (38).

8. Magnet assembly according to one of Claims 1 to 7, **characterized in that** the cover (21) has at least one hole (46, 47) through which at least one electrical contact element (48, 49) is routed to the coil (30), and **in that** the hole (46, 47) is sealed off by means of a sealing ring (50, 51) which is arranged in the hole (46, 47).

9. Magnet assembly according to Claim 8, **characterized in that** a supporting ring (52, 53) is provided in the hole (46, 47) and is arranged so as to be oriented towards an inner face (35) of the cover (21).

10. Magnet assembly according to one of Claims 1 to 9, **characterized in that** a connection piece (24) is provided which is arranged on an outer face (44) of the cover (21), and **in that** the cover (21) has at least one return hole (26, 27) which connects an interior (23) of the housing part (20), which interior is closed by the cover (21) and in which interior the coil (30) is arranged, to a return channel (25) of the connection piece (24).

11. Magnet assembly according to Claim 10, **characterized in that** the return hole (26, 27) of the cover (21) has a countersink (60) at which the return hole (26) opens out into the interior (23) of the housing part (20).

12. Magnet assembly according to Claim 10 or 11, **characterized in that** the connection piece (24) is connected to the cover (21) by at least one weld connection (22').

13. Magnet assembly according to Claim 10 or 11, **characterized in that** the connection piece (24) is integrally formed with the cover (21).

14. Magnet assembly according to one of Claims 10 to 13, **characterized in that** the connection piece (24) has at least one external annular groove (63).

15. Magnet assembly according to Claim 14, **characterized in that** the cover (21) is designed as a disc-like cover (21).

16. Fuel injection valve (1), in particular injector for fuel injection systems of compressed-air, selfigniting internal combustion engines, having a magnetic actuator (3) which has a magnet assembly (2) according to one of Claims 1 to 15, and having a nozzle needle (5) which can be operated by means of the magnetic actuator (3) and interacts with a valve seat surface (13) to form a sealed seat.

## Revendications

1. Groupe d'aimants (2) pour une électrovanne (3), en particulier pour un actionneur magnétique d'une soupape d'injection de carburant, comprenant une partie de boîtier (20) dans laquelle est insérée une bobine (30), une armature (36) qui est disposée au moins essentiellement sur un premier côté (31) de la bobine (30), et un couvercle (21), qui ferme la partie de boîtier (20) au niveau d'un deuxième côté (34) de la bobine (30) opposé au premier côté (31) de la bobine (30), le couvercle (21) étant connecté par liaison de matière à la partie de boîtier (20), **caractérisé en ce qu'**un élément de ressort précontraint (33) est disposé entre le deuxième côté (34) de la bobine (30) et un côté intérieur (35) du couvercle (21), lequel sollicite la bobine (30) avec une précontrainte, la bobine (30) étant supportée sur son premier côté (31) sur un épaulement (32) de la partie de boîtier (20).

2. Groupe d'aimants selon la revendication 1, **caractérisé en ce que** le couvercle (21) est connecté à la partie de boîtier (20) par au moins une connexion soudée.

3. Groupe d'aimants selon la revendication 2, **caractérisé en ce que** la connexion soudée forme une connexion soudée hermétique entre le couvercle (21) et la partie de boîtier (20).

4. Groupe d'aimants selon la revendication 1, **caractérisé en ce qu'**un boulon d'armature (37) connecté à l'armature (36) s'étend au moins en partie à travers une ouverture centrale (45) de la bobine (30) et **en ce qu'**une butée pour le boulon d'armature (37) est prévue sur l'élément de ressort (33), laquelle limite un déplacement du boulon d'armature (37) au cours duquel l'armature (36) se déplace vers le premier côté (31) de la bobine (30).

5. Groupe d'aimants selon la revendication 4, **caractérisé en ce que** l'élément de ressort (33) présente un bombement central (62) qui est tourné vers l'ouverture centrale (45) de la bobine (30), et **en ce que** le bombement central (62) de l'élément de ressort (33) forme la butée pour le boulon d'armature (37).

6. Groupe d'aimants selon la revendication 3, **caractérisé en ce qu'**un boulon d'armature (37) connecté à l'armature (36) s'étend à travers une ouverture centrale (45) de la bobine (30) et **en ce qu'**un côté intérieur (35) du couvercle (21), tourné vers le deuxième côté (34) de la bobine (30), limite un déplacement du boulon d'armature (37) au cours duquel l'armature (36) se déplace vers le premier côté (31) de la bobine (30).

7. Groupe d'aimants selon la revendication 6, **caractérisé en ce que** l'élément de ressort (33) est réalisé sous forme d'élément de ressort (33) en forme de coupelle, et **en ce que** l'élément de ressort en forme de coupelle (33) présente un évidement central (38).

8. Groupe d'aimants selon l'une quelconque des revendications 1 à 7, **caractérisé en ce que** le couvercle (21) présente au moins un alésage (46, 47), à travers lequel au moins un élément de contact électrique (48, 49) est guidé vers la bobine (30), et **en ce que** l'alésage (46, 47) est étanché au moyen d'une bague d'étanchéité (50, 51) disposée dans l'alésage (46, 47).

9. Groupe d'aimants selon la revendication 8, **caractérisé en ce qu'**une bague de support (52, 53) est prévue dans l'alésage (46, 47), laquelle est disposée de manière orienté contre un côté intérieur (35) du couvercle (21).

10. Groupe d'aimants selon l'une quelconque des revendications 1 à 9, **caractérisé en ce qu'**il est prévu une tubulure (24), qui est disposée sur un côté extérieur (44) du couvercle (21), et **en ce que** le couvercle (21) présente au moins un alésage de retour (26, 27) qui relie un espace interne (23) de la partie de boîtier (20) fermé par le couvercle (21), dans lequel est disposée la bobine (30), à un canal de retour (25) de la tubulure (24).

11. Groupe d'aimants selon la revendication 10, **caractérisé en ce que** l'alésage de retour (26, 27) du couvercle (21) présente un fraisage (60) au niveau duquel débouche l'alésage de retour (26) dans l'espace interne (23) de la partie de boîtier (20).

12. Groupe d'aimants selon la revendication 10 ou 11, **caractérisé en ce que** la tubulure (24) est connectée par au moins un raccord soudé (22') au couvercle (21).

13. Groupe d'aimants selon la revendication 10 ou 11, **caractérisé en ce que** la tubulure (24) est réalisée d'une seule pièce avec le couvercle (21).

14. Groupe d'aimants selon l'une quelconque des revendications 10 à 13, **caractérisé en ce que** la tubulure (24) présente au moins une rainure annulaire extérieure (63).

15. Groupe d'aimants selon la revendication 14, **caractérisé en ce que** le couvercle (21) est réalisé sous forme de couvercle (21) en forme de disque.

16. Soupape d'injection de carburant (1), en particulier injecteur pour des installations d'injection de carburant de moteurs à combustion interne à autoallumage et suralimentation, comprenant un actionneur magnétique (3) qui présente un groupe d'aimants (2) selon l'une quelconque des revendications 1 à 15, et une aiguille de buse (5) pouvant être actionnée au moyen de l'actionneur magnétique (3), qui coopère avec une surface de siège de soupape (13) pour créer un siège d'étanchéité.
